# EUROPÄISCHE PATENTANMELDUNG

(11) **EP 0 972 548 A2**
(43) Veröffentlichungstag der Anmeldung: **19.01.2000**
(21) Anmeldenummer: 99113214.3
(22) Anmeldetag: 08.07.1999
(51) Int. Cl.: A63F 3/06, B41M 3/00

(54) **Rubbellose und Verfahren zu deren Herstellung**

(30) Priorität: 16.07.1998 DE 19832004
(71) Anmelder: KANZAN SPEZIALPAPIERE GmbH, D-52349 Düren (DE)
(72) Erfinder: Spangenberg, Manfred, Dr., 52076 Aachen (DE); Seki, Shigotoshi, 52353 Düren (DE)
(74) Vertreter: Flaccus, Rolf-Dieter, Dr.

(57) **Zusammenfassung**

Rubbellose in Form von Billetts aus Rohpapier, Dünnpappe oder Kunststoff, die unter Freilassung von Gewinn-Anzeigefeldern 4 mit einer Beschriftung und/oder Dekor ein- oder mehrfarbig bedruckt sind, wobei in den Anzeigefeldern 4 durch nachträgliche Einwirkung Schriftzeichen, Ziffern und/oder Symbole zur Anzeige von Gewinn oder Verlust in Erscheinung bringbar und diese mit einer abzurubbelnden Schicht 3 bis zum Verkauf unsichtbar abgedeckt sind, sind dadurch gekennzeichnet, daß die Abdeckschicht 3 ein mit einem separaten Thermotransferaufzeichnungsverfahren auf ein bedrucktes oder zum Tragen von Zeichen vorgesehenes Papier oder eine dieses bedeckende Schicht aufbringbarer filmartiger Überzug aus einem abreibbaren Material ist.

## Beschreibung

Die Erfindung betrifft Rubbellose in Form von Billetts aus Rohpapier, Dünnpappe oder Kunststoff, die unter Freilassung von Gewinn-Anzeige-feldern mit einer Beschriftung und/oder Dekor ein- oder mehrfarbig bedruckt sind, wobei in den Anzeigefeldern durch nachträgliche Einwirkung Schriftzeichen, Ziffern und/oder Symbole zur Anzeige von Gewinn oder Verlust in Erscheinung bringbar und diese mit einer abreibbaren oder abrubbelbaren Schicht bis zum Verkauf unsichtbar abgedeckt sind.
Solche Rubbellose müssen zwangsläufig unter hoher Geheimhaltung in beteiligten Werkstätten hergestellt und in einer Menge, welche die Menge der verkauften Lose wesentlich übersteigt, bei den Verkaufsstellen auf Vorrat gehalten werden. Nicht verkaufte Lose müssen nach Ablauf einer begrenzten Gültigkeitsdauer zwangsläufig vernichtet werden.

Die Erfindung überwindet diese Nachteile, indem sie vorschlägt, vorgedruckte Blankolose erst dann mit den Gewinn bzw. Verlust anzeigenden Zahlen oder Symbolen zu versehen, wenn in den einzelnen Verkaufsstellen dafür auch der entsprechende Bedarf entstanden ist. Dies ist natürlich nur dann möglich, wenn das Aufbringen der Gewinn-/ Verlustindikationen sowie deren gleichzeitige Unkenntlichmachung durch Aufbringen einer deckenden Schicht in einer der Verkaufsstellen vorgeschalteten Verteilerstelle in einem Arbeitsgang erfolgt.

Dafür schlägt die Erfindung eine Kombination eines digitalen Druckverfahrens zur Erzeugung der Gewinn-/Verlustindikationen mit einem darauffolgenden Thermotransferdruck, der die abdeckende und später abzurubbelnde Schicht erzeugen soll, vor. Die beiden direkt hintereinander geschalteten Druckverfahren werden in einem geschlossenen System durchgeführt, so daß die Geheimhaltung vollständig gewährleistet werden kann.

Ein solches System wird in einer Verteilerstelle installiert und stellt Lose erst dann fertig, wenn ein Bedarf aus den angeschlossenen Verkaufsstellen gemeldet wird. Da die einzelnen Verkaufsstellen wiederum an die Lotteriezentrale angeschlossen sind, hat die Zentrale durch die Vernetzung der für den Druck der Lose zuständigen Computer einen direkten Überblick über die Anzahl der herausgegebenen Gewinn- und Verlustlose.

Dadurch, daß die Lose aus vorhandenen Blankoformularen, die nicht an eine Gültigkeitsdauer gebunden sind, erst dann fertiggestellt werden, wenn ein Bedarf vorliegt, bleibt der Anteil unverkaufter Lose sehr gering, das heißt, die bei der bisherigen Vorgehensweise gegebenen hohen Ausschußquoten werden drastisch gesenkt.

Das Verfahren zur Herstellung von Rubbellosen ist dadurch gekennzeichnet, daß
- aus einem flächigen Material aus Papier, Dünnpappe oder Kunststoff, vorzugsweise ein Normalpapier, ein wärmeempfindliches Aufzeichnungsmaterial, oder ein wärmeempfindliches Aufzeichnungsmaterial mit einer an der Oberfläche angeordneten zusätzlichen Schutzschicht,
- einzelne Billetts ausgestanzt und mit einer Beschriftung und/oder Dekor sowie mit Kennzeichnungsfeldern für das Losergebnis als Blanko-Lose bedruckt, und
- eine vorgegebene Teilmenge dieser Blanko-Lose einer Verteilerstelle angeliefert und in dieser im Durchlauf durch eine unzugänglich verschlossene Vorrichtung zuerst in einem digitalen Druckverfahren nach Maßgabe eines Computerprogramms in den dafür vorgesehenen Kennzeichnungsfeldern mit Gewinn- bzw. Verlustanzeige signiert und unmittelbar folgend die Felder mit dem undurchsichtigen filmartigen Überzug versehen und die damit verkaufsfähig gemachten Lose an Verkaufsstellen ausgeliefert werden.

Die durch dieses Thermotransferverfahren aufgebrachte undurchsichtige Schicht kann wesentlich dünner und damit kostengünstiger hergestellt werden als dies mit herkömmlichen Verfahren möglich ist.

Eine bevorzugte Ausführung des Verfahrens sieht vor, daß als Träger ein wärmeempfindliches Aufzeichnungsmaterial verwendet wird und die Anzeige von Gewinn- oder Nichtgewinn in den dazu vorgesehenen Kennzeichnungsfeldern im Thermodirektaufzeichnungsverfahren erzeugt wird; der rubbelbare filmartige sowie undurchsichtige Überzug wird in einem separaten Thermotransferverfahren auf die wärmeempfindliche Schicht aufgebracht.
Die erfindungsgemäße Ausgestaltung des Verfahrens, wonach ein wärmeempfindliches Aufzeichnungsmaterial nach Erzeugung eines Druckbildes nochmals mit einem thermischen Verfahren zur Erzeugung des filmartigen Überzugs behandelt wird, ist überraschend, weil der Fachmann vermuten würde, daß die Wärmeeinwirkung dieses Thermotransferverfahrens eine Schwärzung in der wärmeempfindlichen Aufzeichnungsschicht verursachen würde.
Überraschenderweise konnte jedoch festgestellt werden, daß die Verwendung des Thermotransferverfahrens zur Herstellung des filmartigen Überzugs keine Beeinträchtigung der durch die Schwärzung der wärmeempfindlichen Aufzeichnungsschicht erzeugten Zeichen ergibt. Dabei kann ein wärmeempfindliches Aufzeichnungsmaterial mit oder ohne zusätzliche oberflächlich angeordnete Schutzschicht verwendet werden.

Weitere Einzelheiten, Merkmale und Vorteile der Erfindung ergeben sich aus der nachstehenden Erläuterung eines in der Zeichnung schematisch dargestellten Ausführungsbeispieles.
Die Darstellung zeigt ein sogenanntes Rubbellos in perspektivischer Ansicht. Dieses setzt sich zusammen aus einer Rohpapierschicht 1 bzw. einer entsprechenden Schicht aus Dünnpappe oder Kunststoff, worauf im dargestellten Beispiel eine thermosensitive Schicht 2, zunächst unter Freilassung von Gewinn-Anzeigefeldern 4 z.B. mit einer Beschriftung "Rubbellos" und/oder einem Dekor aufgedruckt ist. Die Anzeigefelder 4 sind beim fertigen Los bis zum Verkauf mit einer abzurubbelnden undurchsichtigen Schicht 3 abgedeckt.
Es handelt es sich um eine mit einem separaten Thermotransferverfahren auf die thermosensitive Schicht 2 aufbringbare, filmartige Überzugsschicht aus einem rubbelbaren Material.
Diese kann beispielsweise aus undurchsichtig pigmentiertem Wachs bestehen.
Weiterhin kann das Material der Abdeckschicht 3 aus einem vom Fachmann zu bestimmenden undurchsichtig pigmentierten Polymer mit einem geeigneten Schmelzpunkt bestehen.

Die Erfindung ist zweckmäßig und unkompliziert und löst in optimaler Weise die eingangs gestellt Aufgabe.

## Patentansprüche

1. Rubbellose in Form von Billetts aus Rohpapier, Dünnpappe oder Kunststoff, die unter Freilassung von GewinnAnzeigefeldern 4 mit einer Beschriftung und/oder Dekor ein- oder mehrfarbig bedruckt sind, wobei in den Anzeigefeldern 4 durch nachträgliche Einwirkung Schriftzeichen, Ziffern und/oder Symbole zur Anzeige von Gewinn oder Verlust in Erscheinung bringbar und diese mit einer abzurubbelnden Schicht 3 bis zum Verkauf unsichtbar abgedeckt sind, dadurch gekennzeichnet, daß die Abdeckschicht 3 ein mit einem separaten Thermotransferaufzeichnungsverfahren auf ein bedrucktes oder zum Tragen von Zeichen vorgesehenes Papier oder eine dieses bedeckende Schicht aufbringbarer filmartiger Überzug aus einem abreibbaren Material ist.

2. Rubbellose nach Anspruch 1, dadurch gekennzeichnet, daß als bedrucktes oder zum Tragen von Zeichen vorgesehenes Papier ein wärmeempfindliches Aufzeichnungsmaterial verwendet wird.

3. Rubbellos nach Anspruch 1 oder 2, dadurch gekennzeichnet, daß ein wärmeempfindliches Aufzeichnungsmaterial mit einer zusätzlichen an der Oberfläche angeordneten Schutzschicht eingesetzt wird.

4. Verfahren zur Herstellung von Rubbellosen nach einem oder mehreren der Ansprüchen 1 bis 3, dadurch gekennzeichnet, daß
- aus einem flächigen Material aus Rohpapier, Dünnpappe oder Kunststoff, vorzugsweise ein Normalpapier, ein Papier mit einer wärmeempfindlichen Aufzeichnungsschicht oder ein Papier mit einer wärmeempfindlichen Aufzeichnungsschicht und einer zusätzlichen an der Oberfläche angeordneten Schutzschicht
- einzelne Billetts ausgestanzt und mit einer Beschriftung und/oder Dekor sowie mit Kennzeichnungsfeldern 4 für das Losergebnis als Blanko-Lose bedruckt, und
- eine vorgegebene Teilmenge dieser Blanko-Lose einer Los-Verteilerstelle angeliefert und in dieser im Durchlauf durch eine unzugänglich verschlossene Vorrichtung zuerst in einem digitalen Druckverfahren nach Maßgabe eines Computerprogramms in den dafür vorgesehenen Kennzeichnungsfeldern mit Gewinn- bzw. Verlustanzeige signiert und unmittelbar folgend die Felder mit dem undurchsichtigen filmartigen Überzug 3 versehen und die damit verkaufsfähig gemachten Lose an Verkaufsstellen ausgeliefert werden.

5. Verfahren nach Anspruch 4, dadurch gekennzeichnet, daß die Anzeige von Gewinn oder Nicht-Gewinn in den dazu vorgesehenen Kennzeichnungsfeldern im Thermodirektaufzeichnungsverfahren in einer wärmeempfindlichen Schicht 2, und der rubbelbare filmartige sowie undurchsichtige Überzug 3 in einem separaten Thermotransferverfahren auf die thermosensitive Schicht aufgebracht wird.

6. Verfahren nach Anspruch 4 oder 5, dadurch gekennzeichnet, daß die Nichtlesbarkeit des Losergebnisses von der Rückseite der Billetts her durch Einstellen der Opazität der Basispapierschicht 1 vorgenommen wird.

7. Verfahren nach einem oder mehreren der Ansprüche 4 bis 6, wobei jeweils einer Anzahl von Verkaufsstellen eine Verteilerstelle zugeordnet ist, dadurch gekennzeichnet, daß in jeder Verteilerstelle ein Terminal bereitgestellt ist, in dem unter Geheimhaltung durch Verschluß Blanko-Lose jeweils nach Bedarf mit Beschriftung der vorzugsweise thermosensitiven Kennzeichnungsfelder 4 versehen und in unmittelbarer Arbeitsfolge diese mit dem filmartigen Überzug 3 unkenntlich gemacht werden.
